# FASCICULE DE BREVET EUROPEEN

(11) **EP 4 001 516 B1**
(45) Date de publication et mention de la délivrance du brevet: **03.12.2025**
(21) Numéro de dépôt: 21205346.6
(22) Date de dépôt: 28.10.2021
(51) Int. Cl.: E02F 5/08, E02F 5/12

(54) **SYSTEME DE CREUSAGE DE TRANCHEES ET DE POSE D'OBJETS ALLONGES, NOTAMMENT DE TUBES OU DE CABLES, AVEC TRAITEMENT DES DEBLAIS**
SYSTEM ZUM AUSHEBEN VON GRÄBEN UND ZUM VERLEGEN VON LANGGESTRECKTEN GEGENSTÄNDEN, INSBESONDERE VON ROHREN ODER KABELN, MIT BEHANDLUNG VON AUSHÖHLUNGEN
SYSTEM FOR DIGGING TRENCHES AND LAYING ELONGATED OBJECTS, IN PARTICULAR PIPES OR CABLES, WITH TREATMENT OF EXCAVATED MATERIAL

(30) Priorité: 24.11.2020 FR 2012059; 21.05.2021 FR 2105322
(43) Date de publication de la demande: 25.05.2022
(73) Titulaire: OT Engineering, 38240 Meylan (FR)
(72) Inventeur: TODESCO, Philippe, 38240 MEYLAN (FR)
(74) Mandataire: Casalonga

(56) Documents cités:
- EP-A1- 3 518 361
- DE-A1- 102014 105 577
- US-A- 3 332 249
- US-A1- 2005 108 903

## Description

La présente invention concerne le domaine des systèmes de creusage de tranchées dans le sol pour la pose d'objets allongés, notamment de câbles optiques, de câbles électriques, ou de tubes destinés à recevoir ce type de câbles, ou encore de conduits.

Généralement, la réalisation d'une telle tranchée dans le sol, qui peut être la chaussée ou l'accotement d'une route, s'effectue par un système de creusage à roue trancheuse qui est porté par un camion motorisé dédié.

La rotation de la roue trancheuse du système de creusage et l'avance du camion porteur permet l'obtention dans le sol d'une tranchée à la profondeur souhaitée.

Classiquement, le camion porteur est également équipé d'un dispositif d'aspiration et de collecte des déblais qui sont générés lors du creusage de la tranchée.

Pour réaliser la pose de câbles ou de tubes à l'intérieur de la tranchée qui vient d'être creusée, il est possible de dérouler devant le camion porteur ces câbles ou tubes qui sont introduits au fur et à mesure du creusage de la tranchée. On parle alors de pose mécanisée.

Après la dépose des câbles ou tubes à l'intérieur de la tranchée, celle-ci est comblée avec un mortier à base de ciment prêt à l'emploi qui est fabriqué dans une usine spécialisée et qui est acheminé sur site à l'aide d'un autre engin du type camion-toupie.

Après le creusage de la tranchée et la dépose des câbles ou tubes, il convient également d'évacuer les déblais qui ont été aspirés et collectés au niveau du camion portant le système de creusage à roue.

On conçoit aisément que les différentes opérations nécessaires d'une part à l'évacuation et à la décharge des déblais collectés lors du creusage ainsi qu'à leur traitement, et d'autre part à l'amenée du mortier pour recouvrir les câbles ou tubes et combler la tranchée creusée engendrent une logistique et des coûts importants.

On connait par le document DE 10 2014 105577 (Novoter) un système de creusage de tranchées dans le gazon pour dépose de conduite.

La présente invention vise à remédier à ces inconvénients.

L'invention concerne un système de creusage d'au moins une tranchée dans le sol, de dépose d'au moins un objet allongé, notamment un tube ou un câble, et de comblement de la tranchée creusée.

Le système comprend une roue trancheuse et un carter enveloppant partiellement la roue trancheuse. Une partie de la roue trancheuse s'étend en saillie hors du carter et l'autre partie de la roue est située à l'intérieur d'un logement interne dudit carter.

Selon une caractéristique générale, le système comprend en outre un talon solidaire du carter et disposé au moins en partie à l'arrière de la roue trancheuse.

Par « talon », on entend une partie arrière du système. Par « talon solidaire du carter », on entend que le talon est fixe par rapport au carter. Le talon et le carter peuvent être formés de pièces distinctes pour faciliter la fabrication. Alternativement, le talon pourrait être réalisé d'une seule pièce avec le carter.

Le talon délimite intérieurement au moins une chambre de collecte de déblais en communication avec le logement interne dudit carter et présentant au moins une ouverture de sortie.

Le talon comprend des moyens de guidage dudit objet allongé à déposer pourvus d'une ouverture d'entrée et d'une ouverture de sortie pour le passage dudit objet allongé qui est décalée verticalement vers le bas par rapport à l'ouverture de sortie de la chambre de collecte.

Selon une caractéristique générale, le système comprend encore au moins un moyen de distribution en liant pourvu d'une trémie solidaire du carter et/ou du talon et délimitant une chambre de stockage et de dosage dudit liant en communication avec le logement interne du carter et/ou avec la chambre de collecte du talon.

Le moyen de distribution en liant est également pourvu d'au moins une vis sans fin montée à l'intérieur de la chambre de stockage et de dosage, et de moyens pour l'entrainement en rotation de ladite vis sans fin.

Selon une autre caractéristique générale, la chambre de stockage et de dosage présente une section transversale de passage qui est décroissante au moins sur une partie de sa longueur. La section transversale de passage est décroissante verticalement vers le bas, i.e. du côté du carter et/ou du talon.

Grâce à l'invention, on dispose d'un système permettant de réaliser simultanément l'opération de creusage de la tranchée, l'opération de dépose du ou des objets allongés à l'intérieur de la tranchée creusée, et l'opération de recouvrement de ce ou ces objets allongés déposés et de comblement de la tranchée creusée avec les déblais produits lors de l'opération de creusage.

En effet, les déblais générés lors du creusage de la tranchée remontent à l'intérieur du carter avant d'être envoyés vers la chambre de collecte du talon, puis réintroduits dans la tranchée qui vient d'être creusée pour la dépose du ou des objets allongés. Les déblais générés lors du creusage sont entraînés à l'intérieur du logement interne du carter et de la chambre de collecte du talon par rotation de la roue trancheuse.

Il n'est donc plus nécessaire d'évacuer hors du système les déblais collectés lors du creusage et de les décharger sur un autre site que celui où la tranchée est creusée.

Par rapport aux systèmes conventionnels, ceci permet d'éviter les coûts liés à l'évacuation, à la décharge et au traitement des déblais ainsi que les coûts d'acheminement de matières premières pour le remblaiement de la tranchée.

Par ailleurs, les déblais sont mélangés au liant avant d'être réintroduits dans la tranchée, ce qui permet de la boucher et d'obtenir un matériau de remblai présentant de bonnes caractéristiques de portance et de résistance après opération ultérieure de compactage.

Le système de l'invention permet ainsi de réduire les coûts de dépose de câbles optiques, électriques, téléphoniques, etc., et est plus écologique.

Par ailleurs, la disposition de la ou les vis sans fin à l'intérieur de la chambre de la trémie présentant au moins une partie présentant une section transversale de passage qui est décroissante permet d'éviter d'avoir une agglutination et une compression du liant avant son introduction dans le logement interne dudit carter et/ou dans la chambre de collecte du talon. Cela favorise une distribution uniforme du liant.

Dans un mode de réalisation, la trémie dudit moyen de distribution est pourvue d'au moins une portion de stockage et de dosage délimitant au moins en partie la chambre de stockage et de dosage et présentant une section transversale de passage qui est décroissante au moins sur une partie de sa longueur.

Dans un mode de réalisation particulier, la trémie dudit moyen de distribution peut également être pourvue en outre d'une embase de fixation solidaire du carter, et/ou du talon, et sur laquelle est fixée la portion de stockage et de dosage. La chambre de stockage et de dosage est délimitée par la portion de stockage et de dosage et par l'embase de fixation. Ainsi, ladite vis sans fin s'étend à l'intérieur de l'embase de fixation et de la portion de stockage et de dosage. La section de passage de l'embase de fixation est de préférence constante. Alternativement, il pourrait être possible de prévoir une embase de fixation section transversale de passage qui est décroissante.

Dans un autre mode de réalisation, l'embase de fixation et la portion de stockage et de dosage de la trémie dudit moyen de distribution peuvent être réalisées monoblocs. Alternativement, la trémie pourrait comprendre uniquement la portion de stockage et de dosage de la trémie.

Avantageusement, le ratio entre le volume de ladite vis sans fin et le volume interne de la chambre de stockage et de dosage dudit moyen de distribution est compris entre 3% et 50%.

Au sens de la présente invention, les bornes d'un domaine de valeurs sont comprises dans ce domaine, notamment dans les expressions « compris entre...et...».

Par « volume de ladite vis sans fin », on entend le volume physique de ladite vis sans fin, ce qui correspond au volume du corps de la vis auquel est ajouté le volume de la ou des hélices qui s'enroulent autour du corps.

De préférence, le ratio entre le volume de ladite vis sans fin du moyen de distribution et le volume interne de la chambre de stockage et de dosage est compris entre 3% et 9%.

Dans un mode de réalisation, le moyen de distribution comprend deux vis sans fin montées à l'intérieur de la chambre de dosage de la trémie. Dans ce cas, le ratio entre le volume des deux vis sans fin et le volume interne de la chambre de stockage et de dosage peut avantageusement être compris entre 7% et 9%, et de préférence égal à 8%.

Dans un autre mode de réalisation, le moyen de distribution comprend une unique vis sans fin. Dans ce cas, le ratio entre le volume de ladite unique vis sans fin et le volume interne de la chambre de stockage et de dosage peut avantageusement être compris entre 3% et 5%, et de préférence égal à 4%.

Dans un autre mode de réalisation, le moyen de distribution peut comprendre au moins trois vis sans fin.

Comme indiqué précédemment, selon une première conception, la trémie dudit moyen de distribution peut être en communication avec le logement interne du carter du système et distribue ainsi le liant à l'intérieur de ce logement.

Selon une deuxième conception alternative ou additionnelle, la trémie dudit moyen de distribution peut être en communication avec la chambre de collecte du talon et distribue ainsi le liant à l'intérieur de cette chambre.

La trémie peut être solidaire du carter. Alternativement ou en combinaison, la trémie peut être solidaire du talon.

Avantageusement, la trémie dudit moyen de distribution comprend au moins une ouverture de remplissage qui est ménagée sur une face supérieure de la trémie. Cette disposition de la ou des ouvertures de remplissage permet de limiter le risque de coincement à l'intérieur du conduit d'alimentation en liant prévu pour venir s'engager à l'intérieur de l'ouverture de remplissage.

Alternativement, il reste cependant possible de prévoir une disposition de la ou les ouvertures de remplissage sur une face latérale de la trémie.

De sorte à favoriser l'écoulement du liant hors de la trémie, la ou les vis sans fin dudit moyen de distribution sont de préférence montées verticalement à l'intérieur de la chambre de stockage et de dosage. Alternativement, il reste possible de prévoir une orientation inclinée de la ou des vis sans fin. L'axe de rotation de la ou de chaque vis sans fin peut par exemple former un angle avec un axe vertical inférieur ou égal à 45 °.

Selon une conception préférée, le talon délimite intérieurement la chambre de collecte et une chambre de guidage dudit objet allongé à déposer formant au moins en partie lesdits moyens de guidage et pourvue des ouvertures d'entrée et de sortie. Alternativement, il pourrait être possible de ne pas prévoir une telle chambre de guidage mais de réaliser le guidage dudit objet allongé par d'autres moyens, par exemple à l'aide d'un fourreau fixé à la chambre de collecte des déblais ou encore à l'aide de douilles ou de manchons de guidage délimitant les ouvertures de sortie et d'entrée.

De préférence, la chambre de collecte du talon forme une chambre supérieure de celui-ci et la chambre de guidage forme une chambre inférieure dudit talon. L'ouverture d'entrée de la chambre de guidage du talon débouche latéralement. Ceci favorise un encombrement transversal réduit pour le talon.

Dans ce cas, le talon peut comprendre intérieurement une paroi de compartimentage qui sépare les chambres de collecte supérieure et de guidage inférieure, et qui est inclinée obliquement vers le bas et vers l'arrière.

Le carter peut également être équipé intérieurement d'une rampe prolongeant obliquement la paroi de compartimentage du talon et s'étendant à l'intérieur du logement interne dudit carter. Ainsi, le passage des déblais du carter vers la chambre de collecte supérieure du talon est facilité lors de la rotation de la roue trancheuse.

Comme indiqué précédemment, selon une conception préférée, le talon délimite intérieurement une chambre supérieure de collecte de déblais, et une chambre inférieure de guidage dudit objet allongé à déposer, l'ouverture d'entrée de la chambre de guidage du talon débouchant latéralement.

En variante ou en combinaison, il reste cependant possible de prévoir un autre agencement relatif des chambres de collecte et de guidage. Par exemple, il pourrait être possible de prévoir une chambre de guidage qui soit au moins en partie décalée latéralement par rapport à la chambre de collecte.

De préférence, l'ouverture de sortie de la chambre de guidage du talon est située verticalement en dessous et à l'aplomb de l'ouverture de sortie de la chambre de collecte.

Le talon peut comprendre en outre au moins un fourreau de guidage dudit objet allongé à déposer qui s'étend à l'intérieur de la chambre de guidage en direction de l'ouverture de sortie de ladite chambre. Ceci facilite le passage et le coulissement dudit objet allongé à déposer lors du fonctionnement du système. Le fourreau de guidage peut s'étendre en saillie au travers de l'ouverture d'entrée. La paroi de compartimentage du talon peut alors être équipée de moyens de blocage dudit fourreau de guidage.

Le carter peut être équipé d'une semelle destinée à venir en appui contre la surface du sol. Le talon peut également être équipé d'une semelle décalée verticalement vers le bas par rapport à la semelle du carter et destinée à venir en appui contre le fond de la tranchée creusée. Ceci permet de guider le système lors de l'avance.

La chambre de guidage du talon est avantageusement décalée au moins en partie verticalement vers le bas par rapport à la semelle du carter.

Selon une conception préférentielle, le talon est avantageusement disposé au moins en partie à l'arrière du carter.

Le talon peut être équipé d'une trappe d'accès à la chambre de collecte des déblais.

Le système peut aussi être équipé en outre d'au moins un injecteur d'eau apte à injecter de l'eau dans la chambre de collecte du talon et/ou dans le logement interne du carter.

L'invention concerne également un procédé de creusage d'au moins une tranchée dans le sol, de dépose d'au moins un objet allongé et de comblement de la tranchée creusée à l'aide du système tel que défini précédemment.

Le procédé comprend les étapes suivantes :
- une première étape d'alimentation en liant du moyen de distribution du système,
- une deuxième étape de creusage de la tranchée à l'aide de la roue trancheuse du système,
- une troisième étape de dépose dudit objet allongé à l'intérieur de la tranchée creusée, et
- une quatrième étape de recouvrement dudit objet allongé déposé et de comblement de la tranchée creusée.

Selon une caractéristique générale, au moins les deuxième, troisième et quatrième étapes sont réalisées simultanément.

Selon une autre caractéristique générale, la quatrième étape de recouvrement dudit objet allongé et de comblement de la tranchée creusée est réalisée avec les déblais générés lors de la deuxième étape de creusage et avec le liant qui sont entrainés par la rotation de la roue trancheuse.

Selon un mode de mise en œuvre particulier, le procédé comprend en outre une étape d'injection d'eau qui est mélangée aux déblais générés lors de la première étape de creusage et entraînés par la rotation de la roue trancheuse.

Selon un mode de mise en œuvre particulier, les première, deuxième, troisième et quatrième étapes sont réalisées simultanément.

La présente invention sera mieux comprise à l'étude de la description détaillée d'un mode de réalisation, pris à titre d'exemple nullement limitatif et illustré sur les dessins annexés, sur lesquels :
[Fig 1]
[Fig 2] sont des vues de côté d'un système de creusage d'une tranchée, de dépose d'objets allongés et de remblaiement de la tranche creusée selon un premier exemple de réalisation,
[Fig 3]
[Fig 4] sont des vues en perspective du système des figures 1 et 2,
[Fig 5] est une vue en perspective du système des figures 1 à 4 sur laquelle des pièces du système ont été masquées pour des raisons de compréhension,
[Fig 6] est une vue en coupe d'une tranchée en cours de creusage et de remblaiement par le système des figures 1 à 5,
[Fig 7] est une vue de côté d'un moyen de distribution du système des figures 1 à 5,
[Fig 8] est une vue en coupe selon l'axe VIII-VIII de la figure 7, et
[Fig 9] est une vue en coupe selon l'axe IX-IX de la figure 8.

Sur les figures 1 à 4 est représenté un système, référencé 10 dans son ensemble, qui est adapté au creusage d'une tranchée dans le sol, à la dépose d'objet allongés dans la tranchée creusée et au traitement interne des déblais générés. Dans l'exemple de réalisation, les objets allongés sont des tubes 11. En variante, il est possible de prévoir la dépose d'autres types d'objets allongés, par exemple des câbles électriques.

Le système 10 est destiné à être accroché à l'arrière d'un engin motorisé pour permettre son avancement, par exemple un camion porteur.

Dans la description qui suit, les directions « longitudinale », « transversale » et « verticale » sont définies en référence au repère orthonormal représenté sur la figure 3 qui comprend :
- un axe longitudinal X, horizontal et dirigé de l'avant vers l'arrière du système 10,
- un axe transversal Y, horizontal et perpendiculaire à l'axe longitudinal X, et
- un axe vertical Z, orthogonal aux axes longitudinal et transversal X et Y et dirigé de bas en haut.

Le système 10 comprend une roue trancheuse 12, un carter 14 enveloppant partiellement la roue trancheuse, et un talon 16 solidaire du carter 14 et disposé longitudinalement à l'arrière de la roue trancheuse 12.

Comme cela sera décrit plus en détail par la suite, le système 10 comprend également un moyen de distribution 100 pour l'alimentation en liant du carter 14.

De manière connue en soi, la roue trancheuse 12 est munie à sa périphérie d'organes de coupe 18, ici réalisés sous forme de dents rapportés. Alternativement, tout autre type de roue trancheuse comme des disques de tronçonnage et sciage pourrait être utilisé.

Dans l'exemple illustré, la roue trancheuse 12 est destinée à réaliser des tranchées étroites, par exemple de l'ordre de 10 à 20 cm, et de faible profondeur par exemple inférieure à 50 cm, notamment pour la pose de tubes tels que des câbles optiques, électriques, téléphoniques, etc. En variante, il est possible de prévoir une roue trancheuse dimensionnée de sorte à pourvoir réaliser des tranchées de dimensions différentes.

La roue trancheuse 12 est mobile à rotation autour d'un axe 12a transversal. Le système 10 est équipé d'un organe d'entraînement 20 en rotation, tel qu'un motoréducteur, s'étendant dans le moyeu de la roue trancheuse 12.

Le carter 14 de protection enveloppe une partie supérieure 12a (figure 5) de la roue trancheuse. Le carter 14 délimite intérieurement un logement 22 à l'intérieur duquel est située la partie supérieure 12a de la roue trancheuse. Une partie inférieure 12b de la roue trancheuse s'étend en saillie vers le bas hors du carter 14. En fonctionnement, la partie supérieure 12a de la roue trancheuse est située hors de la tranchée creusée et la partie inférieure 12b est située dans la tranchée.

Le carter 14 présente une section verticale de forme générale en U renversé à l'intérieur de laquelle est située la partie supérieure 12a de la roue trancheuse.

Le carter 14 est équipé, en partie inférieure, d'une semelle 24 périphérique destinée à venir en appui contre la surface du sol comme cela est représenté sur la figure 6. La semelle 24 s'étend transversalement. Le carter 14 est délimité dans le sens vertical par la semelle 24.

Dans l'exemple de réalisation illustré, le carter 14 comprend deux flasques 26, 28 latéraux espacés transversalement, et une bride 30 centrale sur laquelle sont fixés de part et d'autre les flasques. La semelle 24 est fixée sur les flasques 26, 28.

Les flasques 26, 28 et la bride 30 délimitent conjointement le logement 22 interne du carter. La bride 30 présente une forme en demi-couronne. Les flasques 26, 28 délimitent le logement 22 dans le sens transversal. La bride 30 délimite le logement 22 dans le sens vertical. Le logement 22 est ouvert verticalement vers le bas pour permettre le passage de la roue trancheuse 12.

Le logement 22 est également ouvert vers l'arrière du côté du talon 16. Dans l'exemple de réalisation illustré, le carter 14 comprend également, en partie arrière, une platine 32 (figure 5) délimitant une ouverture 34 traversante pour permettre une communication entre le logement 22 interne du carter et le talon 16. L'ouverture 34 traverse l'épaisseur de la platine 32 dans le sens longitudinal. La platine 32 est fixée sur les flasques 26, 28 et la bride 30.

Le système 10 comprend encore une patte 36 fixée sur le carter 14 pour permettre l'accrochage sur l'engin motorisé associé et sa manipulation. Le système 10 peut ainsi être manipulé pour régler notamment la profondeur de la tranchée à creuser ou passer dans une position relevée par rapport au sol. Dans l'exemple de réalisation illustré, la patte 36 est fixée sur un des flasques 26, 28 latéraux du carter. La patte 36 supporte également l'organe d'entraînement 20 de la roue trancheuse.

Le talon 16 est disposé en partie à l'arrière du carter 14. Le talon 16 est fixé au carter 14. Comme cela est illustré à la figure 5, le talon 16 délimite intérieurement une première chambre 40 supérieure et une deuxième chambre 42 inférieure qui sont distinctes l'une de l'autre. Les chambres 40 supérieure et 42 inférieure sont séparées l'une de l'autre. Autrement dit, il n'y a pas de communication d'une chambre 40, 42 à l'autre. Les chambres 40, 42 sont situées verticalement l'une en dessous de l'autre.

Comme cela sera décrit plus en détail par la suite, la chambre supérieure 40 est destinée à recevoir et évacuer les déblais générés lors du creusage de la tranchée. La chambre inférieure 42 est quant à elle destinée à recevoir les tubes 11 à poser au fond de cette tranchée. Sur les figures, les tubes 11 sont représentés que partiellement, en ce qui concerne leur longueur, pour des raisons de clarté.

La chambre 40 supérieure est en communication avec le logement 22 interne du carter. La chambre 40 supérieure est en communication avec l'ouverture 34 traversante de la platine. Comme cela sera décrit plus en détail par la suite, la chambre 40 supérieure présente une ouverture d'entrée 44 traversante qui est en regard de cette ouverture 34 traversante. La chambre 40 supérieure est en communication avec le logement 22 interne du carter via l'ouverture d'entrée 44 située longitudinalement du côté de la roue trancheuse 12.

La chambre 40 supérieure présente également une ouverture de sortie 46 débouchante qui est située longitudinalement à l'opposé de la roue trancheuse 12 et de l'ouverture d'entrée 44. L'ouverture de sortie 46 est située à l'arrière du talon 16. L'ouverture de sortie 46 est orientée du côté opposé de la roue trancheuse 12, i.e. orientée vers l'arrière.

La chambre 42 inférieure présente une ouverture d'entrée 48 latérale (figures 1 et 3) débouchant vers l'extérieur. L'ouverture d'entrée 48 est traversante. L'ouverture d'entrée 48 s'étend transversalement au travers de l'épaisseur du talon 16.

La chambre 42 inférieure présente également une ouverture de sortie 50 débouchante qui est située longitudinalement à l'opposé de la roue trancheuse 12. L'ouverture de sortie 50 est située à l'arrière du talon 16. L'ouverture de sortie 50 est orientée du côté opposé de la roue trancheuse 12, i.e. orientée vers l'arrière. L'ouverture de sortie 50 est située verticalement en-dessous et à l'aplomb de l'ouverture de sortie 46. En variante, il pourrait être possible de décaler longitudinalement l'une des ouvertures de sortie 46, 50 par rapport à l'autre en conservant toutefois une disposition de l'ouverture de sortie 50 verticalement au-dessus de l'ouverture de sortie 46.

Le talon 16 est équipé intérieurement d'une paroi 52 de compartimentage séparant à l'intérieur de celui-ci les chambres 40 supérieure et 42 inférieure. Dans l'exemple de réalisation illustré, la paroi 52 de compartimentage sépare aussi les ouvertures de sortie 46, 50. La paroi 52 de compartimentage est inclinée obliquement vers le bas et l'arrière. Dans l'exemple de réalisation illustré, la paroi 52 de compartimentage est rectiligne. La paroi 52 de compartimentage s'étend de l'avant à l'arrière du talon 16. La paroi 52 de compartimentage s'étend obliquement à partir de l'ouverture d'entrée 44.

Le talon 16 comprend deux flasques 56, 58 latéraux espacés transversalement, et une bride 60 centrale sur laquelle sont fixés de part et d'autre les flasques. Le carter 14 est équipé, en partie inférieure, d'une semelle 62 destinée à venir en regard du fond de la tranchée comme cela est représenté sur la figure 6.

Dans l'exemple de réalisation illustré, le talon 16 comprend également, en partie avant, une platine 64 avant délimitant l'ouverture d'entrée 44 traversante de la chambre 40 supérieure. L'ouverture 44 traverse l'épaisseur de la platine 64 dans le sens longitudinal. L'ouverture d'entrée 44 est en regard de l'ouverture 34 traversante du carter pour obtenir la communication entre la chambre 40 supérieure et le logement 22 interne du carter. La platine 64 est fixée sur les flasques 56, 58 et la bride 60 du talon. La platine 64 est également fixée à la platine 32 du carter.

Les flasques 56, 58 ainsi que la bride 60 et la paroi 52 de compartimentage du talon délimitent conjointement la chambre 40 supérieure du talon. Les flasques 56, 58 délimitent la chambre 40 dans le sens transversal. La bride 60 et la paroi 52 de compartimentage délimitent la chambre 40 dans le sens vertical. La platine 64 délimite dans le sens longitudinal la chambre 40 du côté avant. La chambre 40 est ouverte à l'arrière par l'intermédiaire de l'ouverture de sortie 46. La chambre 40 est ouverte à l'avant par l'intermédiaire de l'ouverture d'entrée 44. Le talon 16 est équipé d'une trappe 65 d'accès à la chambre 40 qui est montée de manière amovible sur la bride 60.

Les flasques 56, 58 ainsi que la semelle 62 et la paroi 52 de compartimentage délimitent conjointement la chambre 42 inférieure. Les flasques 56, 58 délimitent la chambre 42 dans le sens transversal. La semelle 62 et la paroi 52 de compartimentage délimitent la chambre 42 dans le sens vertical. La chambre 42 est ouverte à l'arrière par l'intermédiaire de l'ouverture de sortie 50. La chambre 42 est fermée à l'avant.

Le talon 16 comprend également, en partie avant, une paroi 66 incurvée délimitant dans le sens longitudinal la chambre 42 du côté avant. La paroi 66 est fixée sur les flasques 56, 58 et la semelle 62 du talon. La paroi 66 est également fixée à la platine 64. La paroi 66 incurvée est située au voisinage de la roue trancheuse 12. Le rayon de courbure de la paroi 66 est adapté à celui de la roue trancheuse 12.

Dans l'exemple de réalisation illustré, le carter 14 comprend également une rampe 68 prolongeant obliquement vers le haut la paroi 52 de compartimentage du talon et s'étendant à l'intérieur du logement 22 interne dudit carter. La rampe 68 s'étend au-dessus de la roue trancheuse 12. La rampe 68 est prévue pour faciliter le passage des déblais du logement 22 interne du carter à la chambre 40 supérieure du talon lors de la rotation de la roue trancheuse 12. Pour le talon 16, uniquement la chambre 40 supérieure est en communication avec le logement 22 interne du carter. La chambre 42 inférieure du talon ne communique pas avec le logement 22.

Le système 10 comprend encore des fourreaux 70 de guidage des tubes 11 à déposer dans la tranchée qui s'étendent à l'intérieur de la chambre 42 inférieure du talon. Les fourreaux 70 s'étendent ici en saillie vers l'extérieur au travers de l'ouverture d'entrée 48 du talon 16. L'ouverture d'entrée 48 est ménagée dans l'épaisseur du flasque 56 du talon. Chaque fourreau est destiné à recevoir un des tubes 11 à déposer dans la tranchée creusée.

Les fourreaux 70 s'étendent en direction de l'ouverture de sortie 50 de la chambre inférieure du talon. Dans l'exemple de réalisation illustré, les fourreaux 70 sont situés en retrait de l'ouverture de sortie 50. En variante, les fourreaux pourraient affleurer avec l'ouverture de sortie 50, ou s'étendre en saillie vers l'extérieur par rapport à celle-ci. Dans l'exemple de réalisation illustré, l'extrémité inférieure 52a de la paroi 52 de compartimentage est repliée vers le bas de sorte à guider les tubes 11. L'extrémité inférieure 52a de la paroi de compartimentage délimite l'ouverture de sortie 50.

Pour le blocage en position des fourreaux 70, la paroi 52 de compartimentage est équipée d'une patte 72 venant en appui contre ceux-ci. Dans l'exemple de réalisation illustré, les fourreaux 70 sont au nombre de trois. En variante, il est possible de prévoir un nombre inférieur ou supérieur de fourreaux.

Comme indiqué précédemment, le système 10 comprend également un moyen de distribution 100 pour l'alimentation en liant du carter 14. Le moyen de distribution 100 comprend une trémie 102 fixée sur le carter 14. La trémie 102 est fixée en partie supérieure du carter 14. Dans l'exemple de réalisation illustré, la trémie 102 est fixée à la bride 30 du carter.

Comme cela est visible aux figures 8 et 9, la trémie 102 délimite intérieurement une chambre 104 de stockage et de dosage du liant. Cette chambre 104 est en communication fluidique avec le logement interne du carter par l'intermédiaire d'une ouverture traversante (non visible) ménagée dans l'épaisseur de la bride du carter.

La trémie 102 permet l'alimentation ou distribution du liant dans le logement interne du carter. Le liant peut par exemple être un liant hydraulique. Par « liant hydraulique », on entend un liant qui mélangé avec de l'eau forme une pâte qui fait prise et durcit. Le liant peut par exemple être du ciment ou encore de la chaux. Un colorant peut également être introduit à l'intérieur de chambre 104 de la trémie.

Le moyen de distribution 100 comprend également deux vis sans fin 106 disposées à l'intérieur de la trémie 102 en étant orientée verticalement. Les vis sans fin 106 s'étendent à l'intérieur de la chambre 104. Les axes de rotation des vis sans fin 106 sont verticaux et parallèles. Les vis sans fin 106 sont disposées l'une par rapport à l'autre à l'intérieur de la chambre 104 de sorte que l'hélice de l'une des vis s'engage en partie dans l'espace hélicoïdal laissé libre par l'hélice de l'autre vis.

Le moyen de distribution 100 comprend également des moyens pour l'entrainement en rotation des vis sans fin 106. Dans l'exemple de réalisation illustré, les moyens pour l'entrainement en rotation des vis sans fin 106 comprennent une chaine 108 en prise avec deux roues dentées fixées chacune à l'extrémité supérieure de la vis sans fin associée, et un moteur 110 d'entrainement relié à la chaine 110 et supporté par la trémie 102. En variante, la chaine 108 pourrait être remplacée par une courroie. Le moteur 110 peut par exemple être un moteur électrique.

Dans l'exemple de réalisation illustré, la trémie 102 comprend une portion 112 de stockage et de dosage, et une embase 114 sur laquelle est fixée la portion 112 et permettant d'assurer la fixation de la trémie sur le carter 14.

La portion 112 de stockage et de dosage présente une section transversale de passage pour le liant qui est décroissante en considérant le sens vertical. La section transversale de passage de l'entrée de la portion 112 de stockage et de dosage est donc supérieure à la section transversale de passage de la sortie de cette portion 112. La section transversale de passage de la portion 112 de stockage et de dosage décroit régulièrement le long de sa longueur. La portion 112 de stockage et de dosage a une forme d'entonnoir.

Dans l'exemple de réalisation illustré, les faces périphériques de la portion 112 de stockage et de dosage sont inclinées à l'exception d'une des faces qui s'étend purement verticalement. La portion 112 de stockage et de dosage présente une forme de cône tronqué. En variante, il est possible de prévoir d'autre formes, par exemple tronconique de révolution ou tronconique à face toutes inclinées.

Dans l'exemple de réalisation illustré, la portion 112 de stockage et de dosage présente une section de passage transversale décroissante sur toute sa longueur. Alternativement, il pourrait être possible de prévoir que la portion 112 de stockage et de dosage comporte une première partie de section transversale de passage décroissante, et une deuxième partie successive de section transversale de passage constante. Dans ce cas, la portion 112 de stockage et de dosage présente une section transversale de passage décroissante sur une partie de sa longueur.

Dans l'exemple de réalisation illustré, la portion 112 de stockage et de dosage et l'embase 114 sont deux pièces distinctes assemblées entre elles. Alternativement, la trémie 102 pourrait être réalisée monobloc. Dans une autre variante, il pourrait être possible de prévoir une trémie pourvue uniquement de la portion 112 de stockage et de dosage.

Dans l'exemple de réalisation illustré, l'embase 114 présente une section transversale de passage constante. La section transversale de passage de l'embase 114 est ici égale à la section transversale de passage de la sortie de la portion 112 de stockage et de dosage.

La chambre 104 est délimitée par la portion 112 de stockage et de dosage et par l'embase 114. Autrement dit, le volume interne de la chambre 104 est égale à la somme du volume interne de la portion 112 de stockage et de dosage et du volume interne de l'embase 114. Dans l'exemple de réalisation illustré, la chambre 104 présente une section transversale de passage qui est décroissante sur une partie de sa longueur.

Chaque vis sans fin 106 s'étend à l'intérieur de la portion 112 de stockage et de dosage et de l'embase 114. L'hélice de chaque vis sans fin 106 est entièrement logée à l'intérieur de la chambre 104. L'hélice de chaque vis sans fin 106 est donc entièrement logée à l'intérieur de la portion 112 de stockage et de dosage et de l'embase 114.

L'extrémité inférieure de chaque vis sans fin 106 est fixée axialement sur une face inférieure 114a de l'embase de la trémie et mobile à rotation par rapport à cette embase autour de son axe de rotation par l'intermédiaire d'un roulement (non référencé). L'extrémité supérieure de chaque vis sans fin 106 est fixée axialement sur une face supérieure 112a de la portion de stockage et de dosage de la trémie et mobile à rotation par rapport à cette portion autour de son axe de rotation par l'intermédiaire d'un roulement (non référencé). La face supérieure 112a et la face inférieure 114a de la portion de stockage et de dosage forment respectivement la face supérieure et la face inférieure de la trémie.

Les roues dentées des vis sans fin 106 en prise avec la chaine 108 sont situées au-dessus de la face supérieure 112a de la trémie. Le moteur 110 est fixé sur la face supérieure 112a en étant située en-dessous de cette face supérieure et située en dehors de la chambre 104.

Le moyen de distribution 100 comprend encore un carénage 116 fixé sur la face inférieure 114a de l'embase de la trémie et à l'intérieur duquel sont logées les roues dentées des vis sans fin 106 et la chaine 108.

La trémie 102 comprend une ouverture 118 de remplissage qui débouche dans la chambre 104. L'ouverture 118 permet de pouvoir réaliser le remplissage de la chambre 104. Un conduit d'alimentation (non représenté) en liant est prévu pour venir s'engager à l'intérieur de l'ouverture 118. Dans l'exemple de réalisation illustré, l'ouverture 118 est ménagée sur la face supérieure 112a de la trémie. L'ouverture 118 traverse l'épaisseur de la face supérieure 112a de la trémie.

Le ratio entre le volume des vis sans fin 106 et le volume interne de la chambre 104 est compris entre 3% et 50%. Avantageusement, ce ratio est compris entre 3% et 9%, et de préférence entre 7% et 9%, et encore plus préférentiellement égal à 8%.

Le moyen de distribution 100 comprend encore des moyens vibrants 120 fixés sur la trémie 102 de sorte à favoriser la fluidification du liant à l'intérieur de celle-ci.

Le moyen de distribution 100 comprend également deux capteurs (non représentés) fixés sur la trémie 102 et aptes à détecter un niveau haut et un niveau bas de liant à l'intérieur de celle-ci. Le capteur de niveau haut peut par exemple être disposé au voisinage de la face supérieure 112a de la trémie. Le capteur de niveau bas peut par exemple être disposé au voisinage du moyen vibrant 120 le plus bas. Alternativement, le moyen de distribution 100 peut être équipé d'un seul capteur apte à détecter le niveau de liant à l'intérieur de la trémie 102, par exemple un capteur du type proportionnel.

Le système 10 comprend encore des injecteurs d'eau 122 aptes à injecter de l'eau dans la chambre 40 supérieure du talon. Les injecteurs d'eau 122 sont montés sur le talon 16, ici sur les flasques 56 et 58. Les injecteurs d'eau 122 sont équipés de buses débouchant à l'intérieur de la chambre 40 supérieure du talon.

Le fonctionnement du système 10 va maintenant être décrit en référence à la figure 6.

Tout d'abord, le système 10 est attaché à l'arrière d'un engin porteur motorisé (non représenté) par l'intermédiaire de la patte 36. De manière connue en soi, les câbles ou tubes 11 qui sont à déposer à l'intérieur d'une tranchée à creuser sont portés par l'engin motorisé à l'aide de porte-touret. Chaque tube 11 est introduit à l'intérieur d'un des fourreaux 70 du système. La trémie 102 du système est également remplie avec du liant. La trémie 102 est alimentée en liant au travers de l'ouverture 118 de remplissage (figure 8) de la trémie par l'intermédiaire d'un réservoir disposé sur l'engin porteur motorisé, et du conduit d'alimentation reliant la trémie au réservoir. La chambre 104 (figure 8) de la trémie 102 permet le stockage et le dosage du liant. L'alimentation en liant de la trémie 102 n'a pas besoin d'être continue.

Lorsque l'engin porteur motorisé se trouve dans la zone de travail, la phase de travail, et notamment le creusage, peut commencer. Ces opérations peuvent être commandées par radiocommande par un opérateur à l'aide d'une unité de commande pilotant le fonctionnement de la roue trancheuse 12 du système.

Durant l'exécution de la tranchée, l'avance de l'engin porteur motorisé est adaptée à la réalisation de la tranchée. La tranchée T est exécutée avec la roue trancheuse 12 du système qui est positionnée avec son axe 12a de rotation orienté horizontalement comme cela est représenté sur la figure 6. A titre indicatif, la vitesse de rotation de la roue trancheuse 12 peut par exemple être comprise entre 50 et 150 tr/mn.

Compte tenu de l'avancement de l'engin porteur et de la rotation de la roue trancheuse 12, les organes de coupe 18 creusent la tranchée T progressivement. Lors du creusage, la semelle 24 du carter est en appui contre le sol S et la semelle 62 du talon est en regard du fond de la tranchée T.

Simultanément au creusage de la tranchée T, les tubes 11 sont déposés le long de la tranchée T au fond de celle-ci en étant guidés au préalable à l'intérieur des fourreaux 70 qui s'étendent eux-mêmes dans la chambre inférieure 42 du talon.

Les déblais produits par le creusage de la tranchée T sont entraînés par la roue trancheuse 12 à l'intérieur du logement 22 interne du carter. Simultanément, la rotation des vis sans fin 106 (figure 8) du moyen de distribution 100 à l'intérieur de la chambre de dosage emplie de liant permet la distribution du liant à l'intérieur du logement 22. La rotation des vis sans fin 106 permet de broyer les éventuels agglomérats de liant et de diriger le liant vers le logement 22 du carter à l'intérieur duquel le liant est mélangé avec les déblais générés qui sont entrainés par la roue trancheuse 12

Les déblais mélangés au liant, référencés D-L sur la figure 6, sont entraînés par la roue trancheuse 12 à l'intérieur du logement 22 du carter et remontent le long de celui-ci jusqu'à atteindre la chambre supérieure 40 du talon. Les déblais mélangés au liant D-L glissent ensuite le long de la paroi de compartimentage 52 du talon avant d'être évacués au travers de l'ouverture de sortie 46.

A la sortie de la chambre supérieure 40 du talon, les déblais mélangés au liant D-L recouvrent les tubes 11 déposés au fond de la tranchée T et comblent entièrement la tranchée. La totalité des déblais engendrés lors du creusage de la tranchée T sont ainsi réintroduits dans cette tranchée à l'arrière de la roue trancheuse 12 pour la combler.

L'ajout de liant permet de rendre plus résistants et plus durs les déblais produits par le creusage avant leur réintroduction à l'intérieur de la tranchée T. La quantité de liant à ajouter aux déblais produits dépend de la nature du sol S à creuser. La vitesse de rotation des vis sans fin du moyen de distribution 100 entrainées par le moteur est réglée selon la quantité de liant à ajouter. La quantité de liant à ajouter aux déblais produits peut aussi être adaptée en fonction de la vitesse d'avance de la roue trancheuse 12. Le fonctionnement du moteur du moyen de distribution 100 peut être piloté par l'unité de commande pilotant également le fonctionnement de la roue trancheuse 12. Les informations détectées par le ou les capteurs concernant le niveau de liant à l'intérieur de la trémie 12 sont transmises à l'unité de commande pour piloter l'alimentation en liant de la trémie.

Selon la nature du sol S dans lequel la tranchée T est réalisée, de l'eau peut aussi être introduite à l'intérieur de la chambre supérieure 40 du talon par les injecteurs d'eau 122. Le fonctionnement des injecteurs d'eau 122 peut être piloté par l'unité de commande pilotant le fonctionnement de la roue trancheuse 12. La trémie 102 et les injecteurs d'eau 122 peuvent respectivement être alimentés en liant et en eau à partir de réservoirs transportés par l'engin porteur motorisé.

Dans l'exemple de réalisation illustré, la trémie 102 permet une distribution de liant à l'intérieur du logement interne 22 du carter. Alternativement, il pourrait être possible de prévoir une fixation de la trémie sur le talon 16 pour permettre une distribution de liant à l'intérieur de la chambre de collecte 40.

Dans l'exemple de réalisation illustré, le moyen de distribution 100 du système est équipé de deux vis sans fin 106 montées à l'intérieur de la chambre 104 de stockage et de dosage. Alternativement, il pourrait être possible de prévoir un moyen de distribution 100 équipé d'une seule vis sans fin. Dans ce cas, le ratio entre le volume de cette unique vis sans fin et le volume interne de la chambre 104 est compris entre 3% et 50%. Avantageusement, ce ratio est compris entre 3% et 9%, et de préférence entre 3% et 5%, et encore plus préférentiellement égal à 4%. Dans un autre mode de réalisation, il pourrait encore être possible de prévoir un moyen de distribution 100 équipé de trois vis sans fin ou plus.

## Revendications

1. Système de creusage d'au moins une tranchée dans le sol, de dépose d'au moins un objet allongé et de comblement de la tranchée creusée, le système comprenant une roue trancheuse (12) et un carter (14) enveloppant partiellement la roue trancheuse, une partie de la roue trancheuse s'étendant en saillie hors du carter et l'autre partie de la roue étant située à l'intérieur d'un logement (22) interne dudit carter, le système comprenant en outre :
- un talon (16) solidaire du carter (14), disposé au moins en partie à l'arrière de la roue trancheuse (12) et délimitant intérieurement au moins une chambre de collecte (40) de déblais en communication avec le logement (22) interne dudit carter et présentant au moins une ouverture de sortie (46), et
- au moins un moyen de distribution (100) en liant pourvu d'une trémie (102) délimitant intérieurement une chambre de stockage et de dosage (104) dudit liant qui présente une section transversale de passage qui est décroissante au moins sur une partie de sa longueur, **caractérisé en ce que** :
- le talon (16) comprend des moyens de guidage (42, 70) dudit objet allongé à déposer pourvus d'une ouverture d'entrée (48) et d'une ouverture de sortie (50) pour le passage dudit objet allongé qui est décalée verticalement vers le bas par rapport à l'ouverture de sortie (46) de la chambre de collecte (40), et **en ce que**
- la trémie (102) du moyen de distribution est solidaire du carter (14) et/ou du talon (16) et la chambre de stockage et de dosage (104) dudit liant est en communication avec le logement (22) interne du carter et/ou avec la chambre de collecte (40) du talon, ledit moyen de distribution (100) étant pourvu d'au moins une vis sans fin (106) montée à l'intérieur de la chambre de stockage et de dosage (104), et de moyens (108, 110) pour l'entrainement en rotation de ladite vis sans fin.

2. Système selon la revendication 1, dans lequel la trémie (102) dudit moyen de distribution est pourvue d'au moins une portion de stockage et de dosage (112) délimitant au moins en partie la chambre de stockage et de dosage (104) et présentant une section transversale de passage qui est décroissante au moins sur une partie de sa longueur.

3. Système selon la revendication 2, dans lequel la trémie (102) dudit moyen de distribution est pourvue en outre d'une embase (114) de fixation solidaire du carter (14) et/ou du talon (16) et sur laquelle est fixée la portion de stockage et de dosage (112), la chambre de stockage et de dosage (104) étant délimitée par la portion de stockage et de dosage (112) et par l'embase (114) de fixation.

4. Système selon l'une quelconque des revendications précédentes, dans lequel le ratio entre le volume de ladite vis sans fin (106) et le volume interne de la chambre de stockage et de dosage (104) dudit moyen de distribution (100) est compris entre 3% et 50%, et de préférence compris entre 3% et 9%.

5. Système selon la revendication 4, dans lequel ledit moyen de distribution (100) comprend deux vis sans fin (106), le ratio entre le volume des deux vis sans fin (106) et le volume interne de la chambre de stockage et de dosage (104) est compris entre 7% et 9%, et de préférence égal à 8%.

6. Système selon la revendication 4, dans lequel ledit moyen de distribution (100) comprend une unique vis sans fin (106), le ratio entre le volume de ladite unique vis sans fin (106) et le volume interne de la chambre de stockage et de dosage (104) est compris entre 3% et 5%, et de préférence égal à 4%.

7. Système selon l'une quelconque des revendications précédentes, dans lequel la trémie (102) dudit moyen de distribution (100) comprend au moins une ouverture de remplissage (118) ménagée sur une face supérieure (112a) de la trémie.

8. Système selon l'une quelconque des revendications précédentes, dans lequel ladite vis sans fin (106) dudit moyen de distribution est montée verticalement à l'intérieur de la chambre de stockage et de dosage (104).

9. Système selon l'une quelconque des revendications précédentes, dans lequel le talon (16) délimite intérieurement la chambre de collecte (40) et une chambre de guidage (42) dudit objet allongé à déposer formant au moins en partie lesdits moyens de guidage et pourvue des ouvertures d'entrée (48) et de sortie (50).

10. Système selon la revendication 9, dans lequel la chambre de collecte (40) forme une chambre supérieure du talon et la chambre de guidage (42) forme une chambre inférieure dudit talon, l'ouverture d'entrée (48) de la chambre de guidage débouchant latéralement.

11. Système selon la revendication 10, dans lequel le talon (16) comprend intérieurement une paroi (52) de compartimentage qui sépare les chambres de collecte (40) supérieure et de guidage (42) inférieure, et qui est inclinée obliquement vers le bas et vers l'arrière.

12. Système selon la revendication 11, dans lequel le carter (14) est équipé intérieurement d'une rampe (68) prolongeant obliquement la paroi (52) de compartimentage du talon et s'étendant à l'intérieur du logement (22) interne dudit carter.

13. Système selon l'une quelconque des revendications 9 à 12, dans lequel le talon (16) comprend au moins un fourreau (70) de guidage dudit objet allongé à déposer qui s'étend à l'intérieur de la chambre de guidage (42) en direction de l'ouverture de sortie (50) de ladite chambre, et qui s'étend en saillie au travers de l'ouverture d'entrée (48).

14. Système selon l'une quelconque des revendications 9 à 13, dans lequel l'ouverture de sortie (50) de la chambre de guidage (42) du talon est située verticalement en dessous et à l'aplomb de l'ouverture de sortie (46) de la chambre de collecte (40).

15. Procédé de creusage d'au moins une tranchée dans le sol, de dépose d'au moins un objet allongé et de comblement de la tranchée creusée à l'aide d'un système selon l'une quelconque des revendications précédentes, comprenant les étapes suivantes :
- une première étape d'alimentation en liant du moyen de distribution (100) du système,
- une deuxième étape de creusage de la tranchée à l'aide de la roue trancheuse (12) du système,
- une troisième étape de dépose dudit objet allongé à l'intérieur de la tranchée creusée, et
- une quatrième étape de recouvrement dudit objet allongé déposé et de comblement de la tranchée creusée, **caractérisé en ce qu'**au moins les deuxième, troisième et quatrième étapes sont réalisées simultanément, et **en ce que** la quatrième étape de recouvrement dudit objet allongé et de comblement de la tranchée creusée est réalisée avec les déblais générés lors de la deuxième étape de creusage et avec le liant qui sont entraînés par la rotation de la roue trancheuse.

16. Procédé selon la revendication 15, comprenant en outre une étape d'injection d'eau qui est mélangée aux déblais générés lors de la deuxième étape de creusage et entraînés par la rotation de la roue trancheuse.

## Patentansprüche

1. System zum Ausheben mindestens eines Grabens im Boden, zum Verlegen mindestens eines länglichen Gegenstands und zum Auffüllen des ausgehobenen Grabens, wobei das System ein Grabenfräsrad (12) und ein Gehäuse (14) umfasst, welches das Grabenfräsrad teilweise umschließt, wobei sich ein Teil des Grabenfräsrades aus dem Gehäuse heraus hervorstehend erstreckt und sich der andere Teil des Rades im Inneren einer inneren Aufnahme (22) des Gehäuses befindet, wobei das System weiter umfasst:
- einen Absatz (16), der fest mit dem Gehäuse (14) verbunden ist, mindestens teilweise am hinteren Teil des Grabenfräsrades (12) angeordnet ist und innen mindestens eine Auffangkammer (40) für Aushubmaterial begrenzt, in Verbindung mit der inneren Aufnahme (22) des Gehäuses, und mindestens eine Auslassöffnung (46) aufweist, und
- mindestens ein Bindemittel-Verteilungsmittel (100), das mit einem Trichter (102) versehen ist, der innen eine Speicher- und Dosierkammer (104) für das Bindemittel begrenzt, die einen Durchgangsquerschnitt aufweist, der mindestens über einen Teil seiner Länge abnimmt, **dadurch gekennzeichnet, dass**:
- der Absatz (16) Führungsmittel (42, 70) für den zu verlegenden länglichen Gegenstand umfasst, die mit einer Einlassöffnung (48) und einer Auslassöffnung (50) für den Durchgang des länglichen Gegenstands versehen sind, die senkrecht nach unten in Bezug auf die Auslassöffnung (46) der Auffangkammer (40) versetzt ist, und dadurch, dass
- der Trichter (102) des Verteilungsmittels fest mit dem Gehäuse (14) und/oder dem Absatz (16) verbunden ist und die Speicher- und Dosierkammer (104) für das Bindemittel in Verbindung mit der inneren Aufnahme (22) des Gehäuses und/oder mit der Auffangkammer (40) des Absatzes steht, wobei das Verteilungsmittel (100) mit mindestens einer Schnecke (106), die im Inneren der Speicher- und Dosierkammer (104) montiert ist, und mit Mitteln (108, 110) für den Drehantrieb der Schnecke versehen ist.

2. System nach Anspruch 1, wobei der Trichter (102) des Verteilungsmittels mit mindestens einem Speicher- und Dosierabschnitt (112) versehen ist, der die Speicher- und Dosierkammer (104) mindestens teilweise begrenzt und einen Durchgangsquerschnitt aufweist, der mindestens über einen Teil seiner Länge abnimmt.

3. System nach Anspruch 2, wobei der Trichter (102) des Verteilungsmittels weiter mit einem Befestigungsfuß (114) versehen ist, der fest mit dem Gehäuse (14) und/oder dem Absatz (16) verbunden ist und an dem der Speicher- und Dosierabschnitt (112) befestigt ist, wobei die Speicher- und Dosierkammer (104) durch den Speicher- und Dosierabschnitt (112) und den Befestigungsfuß (114) begrenzt ist.

4. System nach einem der vorstehenden Ansprüche, wobei das Verhältnis zwischen dem Volumen der Schnecke (106) und dem Innenvolumen der Speicher- und Dosierkammer (104) des Verteilungsmittels (100) zwischen 3 % und 50 % und vorzugsweise zwischen 3 % und 9 % umfasst ist.

5. System nach Anspruch 4, wobei das Verteilungsmittel (100) zwei Schnecken (106) umfasst, wobei das Verhältnis zwischen dem Volumen der beiden Schnecken (106) und dem Innenvolumen der Speicher- und Dosierkammer (104) zwischen 7 % und 9 % umfasst ist, und vorzugsweise 8 % beträgt.

6. System nach Anspruch 4, wobei das Verteilungsmittel (100) eine einzige Schnecke (106) umfasst, wobei das Verhältnis zwischen dem Volumen der einzigen Schnecke (106) und dem Innenvolumen der Speicher- und Dosierkammer (104) zwischen 3 % und 5 % umfasst ist, und vorzugsweise 4 % beträgt.

7. System nach einem der vorstehenden Ansprüche, wobei der Trichter (102) des Verteilungsmittels (100) mindestens eine Füllöffnung (118) umfasst, die an einer Oberseite (112a) des Trichters vorgesehen ist.

8. System nach einem der vorstehenden Ansprüche, wobei die Schnecke (106) des Verteilungsmittels vertikal im Inneren der Speicher- und Dosierkammer (104) montiert ist.

9. System nach einem der vorstehenden Ansprüche, wobei der Absatz (16) innen die Auffangkammer (40) und eine Führungskammer (42) des zu verlegenden länglichen Gegenstands, die zumindest teilweise die Führungsmittel bildet und mit der Einlass- (48) und Auslassöffnung (50) versehen ist, begrenzt.

10. System nach Anspruch 9, wobei die Auffangkammer (40) eine obere Kammer des Absatzes bildet und die Führungskammer (42) eine untere Kammer des Absatzes bildet, wobei die Einlassöffnung (48) der Führungskammer seitlich einmündet.

11. System nach Anspruch 10, wobei der Absatz (16) innen eine Unterteilungswand (52) umfasst, welche die obere Auffangkammer (40) und untere Führungskammer (42) trennt und die schräg nach unten und nach hinten geneigt ist.

12. System nach Anspruch 11, wobei das Gehäuse (14) innen mit einer Rampe (68) ausgerüstet ist, welche die Unterteilungswand (52) des Absatzes schräg verlängert und sich im Inneren der inneren Aufnahme (22) des Gehäuses erstreckt.

13. System nach einem der Ansprüche 9 bis 12, wobei der Absatz (16) mindestens eine Hülle (70) zum Führen des zu verlegenden länglichen Gegenstands umfasst, die sich im Inneren der Führungskammer (42) in Richtung der Auslassöffnung (50) der Kammer erstreckt und sich durch die Einlassöffnung (48) hindurch hervorstehend erstreckt.

14. System nach einem der Ansprüche 9 bis 13, wobei sich die Auslassöffnung (50) der Führungskammer (42) des Absatzes senkrecht unterhalb und mit der Auslassöffnung (46) der Auffangkammer (40) fluchtend befindet.

15. Verfahren zum Ausheben mindestens eines Grabens im Boden, zum Verlegen mindestens eines länglichen Gegenstands und zum Auffüllen des ausgehobenen Grabens mithilfe eines Systems nach einem der vorstehenden Ansprüche, umfassend die folgenden Schritte:
- einen ersten Schritt zum Zuführen von Bindemittel aus dem Verteilungsmittel (100) des Systems,
- einen zweiten Schritt zum Ausheben des Grabens mithilfe des Grabenfräsrades (12) des Systems,
- einen dritten Schritt zum Verlegen des länglichen Gegenstands im Inneren des ausgehobenen Grabens, und
- einen vierten Schritt zum Abdecken des verlegten länglichen Gegenstands und zum Auffüllen des Grabens, **dadurch gekennzeichnet, dass** mindestens der zweite, dritte und vierte Schritt gleichzeitig durchgeführt werden, und dadurch, dass der vierte Schritt zum Abdecken des länglichen Gegenstands und zum Auffüllen des Grabens mit dem beim zweiten Schritt zum Ausheben erzeugten Aushubmaterial und mit dem Bindemittel durchgeführt wird, die durch die Drehung des Grabenfräsrades angetrieben werden.

16. Verfahren nach Anspruch 15, das weiter einen Schritt zum Einspritzen von Wasser umfasst, das mit dem beim zweiten Schritt zum Ausheben erzeugten und durch die Drehung des Grabenfräsrades angetriebenen Aushubmaterial vermischt wird.

## Claims

1. System for digging at least one trench in the ground, for depositing at least one elongated object, and for filling the dug trench, the system comprising a cutting wheel (12) and a casing (14) partially enveloping the cutting wheel. One part of the cutting wheel extends projecting out of the casing and the other part of the wheel is located inside an internal housing (22) of said casing, the system further comprising:
- a heel (16) secured to the casing (14), disposed at least partly at the rear of the cutting wheel (12) and internally delimiting at least one chamber (40) for collecting cuttings in communication with the internal housing (22) of said casing and having at least one outlet opening (46), and
- at least one binder dispensing means (100) provided with a hopper (102) that internally delimits a chamber (104) for storing and metering said binder, which has a cross-section of passage that decreases over at least a portion of its length, **characterised in that**:
- the heel (16) includes means (42, 70) for guiding said elongated object to be deposited, provided with an inlet opening (48) and an outlet opening (50) for the passage of said elongated object, which is vertically offset downward relative to the outlet opening (46) of the collection chamber (40), and **in that**
- the hopper (102) of the dispensing means is secured to the casing (14) and/or the heel (16), and the chamber (104) for storing and metering said binder is in communication with the internal housing (22) of the casing and/or with the collection chamber (40) of the heel, the dispensing means (100) being provided with at least one worm screw (106) mounted inside the storage and metering chamber (104), and means (108, 110) for the rotational drive of said worm screw.

2. System according to claim 1, wherein the hopper (102) of said dispensing means is provided with at least one storage and metering portion (112) that partially delimits the storage and metering chamber (104) and has a cross-section of passage that decreases over at least a portion of its length.

3. System according to claim 2, wherein the hopper (102) of said dispensing means is additionally provided with a base (114) for secure fixing of the casing (14) and/or the heel (16), and to which the storage and metering portion (112) is fixed, the storage and metering chamber (104) being delimited by the storage and metering portion (112) and the fixing base (114).

4. System according to any one of the preceding claims, wherein the ratio between the volume of said worm screw (106) and the internal volume of the storage and metering chamber (104) of said dispensing means (100) is between 3% and 50%, and preferably between 3% and 9%.

5. System according to claim 4, wherein said dispensing means (100) comprises two worm screws (106), with the ratio between the volume of the two worm screws (106) and the internal volume of the storage and metering chamber (104) being between 7% and 9%, and preferably equal to 8%.

6. System according to claim 4, wherein the dispensing means (100) comprises a single worm screw (106), with the ratio between the volume of said single worm screw (106) and the internal volume of the storage and metering chamber (104) being between 3% and 5%, and preferably equal to 4%.

7. System according to any one of the preceding claims, wherein the hopper (102) of said dispensing means (100) comprises at least one filling opening (118) which is arranged on an upper face (112a) of the hopper.

8. System according to any one of the preceding claims, wherein said worm screw (106) of said dispensing means is mounted vertically inside the storage and metering chamber (104) .

9. System according to any one of the preceding claims, wherein the heel (16) delimits internally the collection chamber (40) and a guiding chamber (42) for said elongated object to be deposited, forming at least partly said guiding means and provided with inlet (48) and outlet (50) openings.

10. System according to claim 9, wherein the collection chamber (40) forms an upper chamber of the heel and the guiding chamber (42) forms a lower chamber of said heel, the inlet opening (48) of the guiding chamber opening laterally.

11. System according to claim 10, wherein the heel (16) comprises internally a compartmenting wall (52) which separates the upper collection chamber (40) and the lower guiding chamber (42), and which is inclined obliquely downwards and backwards.

12. System according to claim 11, wherein the casing (14) is equipped internally with a ramp (68) extending the heel compartmenting wall (52) obliquely and extending inside the internal housing (22) of said casing.

13. System according to any one of claims 9 to 12, wherein the heel (16) comprises at least one guide sleeve (70) for guiding the elongated object to be deposited, which sleeve extends inside the guiding chamber (42) in the direction of the outlet opening (50) of said chamber, and projects through the inlet opening (48).

14. System according to any one of claims 9 to 13, wherein the outlet opening (50) of the guiding chamber (42) of the heel is located vertically below and perpendicular to the outlet opening (46) of the collection chamber (40).

15. Method for digging at least one trench in the ground, for depositing at least one elongated object, and for filling the dug trench using a system according to any one of the preceding claims, comprising the following steps:
- a first step of supplying binder to the dispensing means (100) of the system,
- a second step of digging the trench using the cutting wheel (12) of the system,
- a third step of depositing said elongated object inside the dug trench, and
- a fourth step of covering said deposited elongated object and filling the dug trench, **characterised by** the fact that at least the second, third, and fourth steps are carried out simultaneously, and in that the fourth step of covering said elongated object and filling the dug trench is performed with the cuttings generated during the second digging step and with the binder that is driven by the rotation of the cutting wheel.

16. Method according to claim 15, further comprising a step of injecting water which is mixed with the cuttings generated during the second step of digging and driven by the rotation of the cutting wheel.
